# EUROPÄISCHE PATENTSCHRIFT

(11) **EP 1 712 859 B1**
(45) Veröffentlichungstag und Bekanntmachung des Hinweises auf die Patenterteilung: **30.10.2013**
(21) Anmeldenummer: 06005688.4
(22) Anmeldetag: 21.03.2006
(51) Int. Cl.: F26B 5/06, F26B 25/00

(54) **Verfahren zum Betrieb von Gefriertrocknungsanlagen mit einer Kammer und mit Be- und Entlade-einrichtungen sowie dafür geeignet ausgebildete Anlagen dieser Art**
Process for operating freeze-drying plants having a chamber and loading and unloading devices, and appropriate plants of this type.
Procédé pour faire fonctionner des installations de lyophilisation avec une chambre et avec dispositifs de chargement et de déchargement, et installations appropriées de ce type

(30) Priorität: 13.04.2005 DE 102005017140
(43) Veröffentlichungstag der Anmeldung: 18.10.2006
(73) Patentinhaber: GEA Lyophil GmbH, 50354 Hürth (DE)
(72) Erfinder: Klütsch, Hubert, 50733 Köln (DE); Selch, Johannes, 64319 Pfungstadt (DE); Rosenbaum, Jörg, 53947 Nettersheim (DE)
(74) Vertreter: von Kreisler Selting Werner

(56) Entgegenhaltungen:
- EP-A1- 0 391 208
- EP-A1- 0 618 417
- WO-A1-93/23319
- DE-A1- 10 307 571
- DE-A1- 19 823 167
- US-A- 2 089 068

## Beschreibung

Die Erfindung betrifft ein Verfahren zum Betrieb von Gefriertrocknungsanlagen mit einer Kammer und mit Be- und Entladeeinrichtungen sowie dafür geeignet ausgebildeten Anlagen dieser Art mit den Merkmalen der Oberbegriffe der unabhängigen Patentansprüche.

Bei modernen Gefriertrocknungsanlagen, wie sie aus der EP 391 208, der WO 93 23319 und der DE 103 07 571 A1 bekannt sind, besteht die Notwendigkeit, eine Mehrzahl von Stellflächen, die sich übereinander in einer Kammer befinden, mit einer Vielzahl von Behältern, Fläschchen o.dgl. zu beschicken und diese nach der Durchführung der Gefriertrocknung wieder von der Stellfläche zu entfernen.

Die Behälter gelangen von einer Fülleinrichtung über ein Transportband zur Gefriertrocknungskammer. Üblicherweise arbeitet die Fülleinrichtung im wesentlichen kontinuierlich, während die Beladung der Stellflächen diskontinierlich erfolgt. Es ist deshalb erforderlich, zwischen der Fülleinrichtung und der Kammer eine Pufferzone für die Behälter vorzusehen. Sie besteht zum Beispiel aus einer dem Pufferbedarf angepassten Mehrzahl von Transportbandschleifen.

Die Beladung der Kammer bzw. der Stellfächen erfolgt mit Hilfe eines Transfertisches und eines Schiebersystems, und zwar durch eine verschließbare Beladeöffnung hindurch, die Bestandteil einer Wand oder einer Tür der Gefriertrocknungskammer ist. Der Transfertisch verbindet in seiner Betriebsstellung die Ebenen von Förderband und zu beladender Stellfläche.

In den Phasen der Zuführung und der Beladung sind die Behälter noch offen. Üblicherweise liegt der Öffnung der Behälter ein Stopfen auf, der eine Aussparung zur Abführung des Wasserdampfes während der Gefriertrocknung aufweist. Nach der Durchführung des Gefriertrocknungsprozesses erfolgt das Verschließen der Stopfen in der noch geschlossenen Kammer, indem die Stellflächen zusammengefahren werden. Nach dem Öffnen der Beladeöffnung schließt sich das Entladen der Stellflächen an, ebenfalls mit Hilfe des Transfertisches und des Schiebersystems. Mit Hilfe des bereits erwähnten oder eines weiteren Transportbandes werden die Behälter einer Vorrichtung zugeführt, in der sie mit Kappen versehen werden.

Die Gefriertrocknung dient überwiegend der Konservierung pharmazeutischer Produkte, so dass die Anforderungen an die Keimfreiheit sehr hoch sind. Gefriertrocknungsanlagen befinden sich deshalb in Reinräumen oder sie sind mit sogenannten Isolatoren ausgerüstet. Der vorzugsweise von durchsichtigen Wandungsabschnitten gebildete Isolatorraum umschließt diejenigen Bereiche der Gefriertrocknungsanlagen, in denen Reinraumbedingungen aufrecht erhalten werden müssen. Dazu gehören vor allem die Mittel, insbesondere Förderbänder, die der Zuführung der noch offenen Behälter von der Fülleinrichtung bis zur Kammer dienen, und der Bereich vor der Kammer, in dem sich die Be- und Entlademittel befinden. In aller Regel sind auch die Transportmittel zwischen der Gefriertrocknungskammer und der Einrichtung zum endgültigen Verschließen der Behälter mit Kappen im Isolator untergebracht.

Mit der zunehmenden Anzahl der Behälter mit dem zu gefriertrocknenden Produkt werden die Beladezeiten immer länger. Es ist häufig nicht mehr möglich, die bis zu zwei und mehr Quadratmeter großen Stellflächen in einem einzigen Schub zu beladen. Eine Mehrzahl von Teilschüben ist erforderlich.

Jeder Teilschub erfordert eine Hin- und Her-Bewegung des Beladeschiebers. Beladezeit und Stellplattenwechelzeit verlängern sich dadurch erheblich. Außerdem ergibt sich die Notwendigkeit der Vergrößerung der Pufferzone.

Die zu gefriertrocknenden Produkte sind in der Regel mehr oder weniger temperaturempfindlich. Die Stellflächen werden deshalb bereits während der Beladephase auf niedrige Temperaturen (z.B. - 20°C) eingestellt. Zur Vermeidung von Qualitätseinbußen des Endproduktes wird außerdem angestrebt, dass die Temperatur des Produktes in der Vielzahl der Behälter zu Beginn des Gefriertrocknungsprozesses möglichst gleichmäßig ist. Ziel ist es deshalb, den Wärmeaustausch zwischen dem Innenraum der Kammer bzw. den darin befindlichen Stellflächen und dem äußeren Reinraum bzw. dem Isolatorinnenraum klein zu halten. Diese geschieht zum einen durch die Wahl einer möglichst kleinen Beladeöffnung. Sie erstreckt sich über die Breite der Kammer und besitzt eine Höhe, die nur etwas größer ist als die Höhe der Belademittel (Tranfertisch, Schiebersystem). Ist die Temperaturempfindlichkeit des Produktes besonders hoch, muss darüber hinaus die Beladeöffnung zwischen jedem der Beladeschübe oder Teilschübe geschlossen werden.

Dieses setzt voraus, dass der Transfertisch, der die Ebenen von Transportband und zu beladender Stellfläche verbindet, vor jedem der Schübe eingefahren und nach jedem der Schübe entfernt werden muss. Die Öffnungs- und Schließzeiten der Beladeöffnung sowie die für das ständige Verfahren des Transfertisches notwendigen Zeiten verlängern die Beladezeiten erheblich. Die Pufferzone muß zusammen mit den zugehörigen Isolatorräumen den verlängerten Beladezeiten entsprechend maßgeblich vergrößert werden.

EP 0 618 417 A1 beschreibt ein Be- und Entladesystem für einen Gefriertrockner nach dem Oberbegriff der unabhängigen Patentansprüche.

Der vorliegenden Erfindung liegt die Aufgabe zugrunde, die Beladezeiten der Gefriertrocknungskammer einer Gefriertrocknungsanlage zu reduzieren, ohne die gefrierzutrocknenden Produkte hinsichtlich ihrer Temperaturempfindlich-keit zu gefährden und ohne Qualitätseinbußen des Endproduktes in Kauf nehmen zu müssen.

Dadurch, dass der Transfertisch während der Beladung seine Betriebsstellung beibehält, wird eine Verkürzung der Beladezeit erreicht, da es nicht mehr erforderlich ist, den Transfertisch nach jedem Schub oder Teilschub von seiner Betriebsstellung in seine Ruhestellung zu verfahren und vor jedem weiteren Schub oder Teilschub in umgekehrter Richtung. Die Zeitabschnitte, in denen ein Wärmeaustausch zwischen Kammerinnenraum und Außenraum stattfindet, sind kürzer. Die erstrebte thermische Entkopplung kann im Rahmen der Erfindung durch weitere Maßnahmen verbessert werden, die einzelnen, paarweise oder auch gemeinsam realisiert werden können. Eine dieser Maßnahmen besteht darin, dass während der unvermeidbaren Beladepausen, d.h., zwischen der Vielzahl der Beladeschübe, zumindest ein Teil der Beladeöffnung geschlossen wird. Weitere Maßnahmen betreffen den mechanischen/thermischen Kontakt zwischen dem Transfertisch und der in Beladung befindlichen Stellplatte. Zweckmäßig wird dieser Kontakt auf möglichst kleine Berührungsflächen begrenzt. Dieser Kontakt wird auf die relativ kurzen Zeitintervalle beschränkt, in denen die eigentlichen Beladeschübe bzw. die eigentlichen Beladeteilschübe stattfinden. Das letztere wird dadurch erreicht, dass der Transfertisch im Bereich seiner Vorderkante mit einem oder mehreren anhebbaren Randabschnitten ausgerüstet ist. Der thermische Kontakt zwischen zu beladender Stellfläche und Transfertisch wird dadurch auf die unbedingt nötigen Zeitintervalle beschränkt.

Weitere Vorteile und Einzelheiten der Erfindung sollen anhand von in den Figuren 1 bis 4 dargestellten Ausführungsbeispielen erläutert werden.

Die Figuren 1a, b, 2a bis h und 3 zeigen Vertikalteilschnitte durch Ausführungsbeispiele einer Gefriertrocknungsanlage nach der Erfindung. Figur 4 zeigt beispielhaft Ausführungen für die einander zugewandten Kanten des Transfertisches und einer Stellfläche.

In den Figuren sind die Wandung der Gefriertrocknungskammer, in der sich die Beladeöffnung befindet mit 1, die Beladeöffnung selbst mit 2, der Innenraum der Kammer mit 3, darin befindliche, vertikal verschiebbare Stellflächen mit 4 und Beispiele für darauf befindliche Behälter(vials) mit 5 bezeichnet. Die Stellflächen sind üblicherweise heiz- und kühlbar. Kühlmittelanschlüsse und auch die Mittel, die die gewünschten Vertikalbewegungen der Stellflächen 4 - sei es zur Einstellung auf die Beladehöhe, sei es zum Verschließen der Behälter 5 - erlauben, sind nicht dargestellt.

Die Mittel zur Be- und Entladung der Stellflächen 4 umfassen ein Förderband 6, einen Transfertisch 7 und einen Beladeschieber 8. Die Bauteile sind sämtlich schematisch dargestellt, vom Beladeschieber 8 nur die Stirnleiste. Betätigungseinrichtungen sind aus Gründen der Übersichtlichkeit nicht dargestellt. Sie können in der Weise ausgebildet sein, wie es in der DE 103 07 571.2 A1 beschrieben ist.

Der der Beladeöffnung 2 vorgelagerte Außenraum ist generell mit 10 bezeichnet. Er ist entweder Bestandteil eines Reinraumes, in dem sich die Gefriertrocknungsanlage befindet, oder eines Isolators.

Die teilweise dargestellte Gefriertrocknungskammer besitzt eine erste Tür 11, mit deren Hilfe die Beladeöffnung 2 vollständig und dicht verschlossen werden kann. Sie ist oberhalb der Beladeöffnung 2 um eine horizontale Achse schwenkbar angelenkt. Figur 1 a zeigt die Tür 11 in ihrer Schließstellung, Figur 1b in ihrer Offenstellung.

Figur 1 a zeigt weiterhin den Transfertisch 7 in seiner Ruhestellung, Figur 1b in seiner Betriebsstellung. In seiner Ruhestellung befindet sich der Transfertisch 7 in einer geneigten Stellung unterhalb der Beladeebene. Mittels nicht dargestellter Antriebsmittel wird er in seine Betriebsstellung (Figur 1b) verfahren und verschwenkt. In dieser Stellung verbindet er die Ebenen von Förderband 6 und zu beladender Stellfläche 4. Die Lage der Beladeöffnung 2 ist so gewählt, dass der Transfertisch 7 in seiner Betriebsstellung der Unterkante der Beladeöffnung 2 aufliegt.

Der Beladeöffnung 2 ist ein weiteres Schließmittel zugeordnet. Es handelt sich um eine vertikal verschiebbare Schiebetür 12, die oberhalb der Beladeöffnung 2 angeordnet ist. In Zusammenhang mit der Beschreibung des erfindungsgemäßen Beladeprozesses anhand der Figuren 2a bis 2h wird auf die Funktion der Schiebetür 12 genauer eingegangen werden. Prinzipiell besteht die Möglichkeit, die Beladeöffnung 2 mit nur einer Tür auszurüsten, die die Funktionen beider der beschriebenen Türen 11, 12 hat.

In aller Regel befindet sich zu Beginn des Beladeprozesses der Stellflächenstapel im unteren Teil der Gefriertrocknungskammer. Zur Beladung der obersten Stellfläche 4 wird diese in die Beladehöhe gefahren (Figur 2 a). Der Transfertisch 7 befindet sich bereits in seiner Betriebsstellung. Über das Förderband 6 angelieferte Behälter 5 werden mit Hilfe des Beladeschiebers oder Puschers 8 auf dem Transfertisch derart formatiert, dass sie einen Beladeschub ermöglichen. Die thermische Entkopplung des Innenraumes 3 der Gefriertrocknungskammer vom Außenraum 10 wird zum einen dadurch erreicht, dass die Schiebetür 12 abgesenkt ist und dadurch den oberhalb des Transfertisches 7 liegenden Bereich der Beladeöffnung 2 verschließt. Der unterhalb des Transfertisches 7 liegende Bereich der Beladeöffnung 2 ist dadurch verschlossen, dass der Transfertisch der Unterkante der Beladeöffnung 2 aufliegt. Außerdem ist der Transfertisch 7 mit einem anhebbaren Randabschnitt 13 ausgerüstet, der im einzelnen noch weiter unten beschrieben wird. Dieser befindet sich in seiner angehobenen Stellung, damit ein Wärmeübergang zwischen den bereits kalten Stellflächen 4 und dem Transfertisch 7 nicht stattfindet.

Zur Vorbereitung des ersten Beladeschubs, in diesem Fall ein Beladeteilschub, werden die Schiebetür 12 geöffnet und der Randabschnitt 13 abgesenkt (Figur 2 b). Mit Hilfe des Beladeschiebers 8 werden die Behälter 5 auf die oberste Stellfläche 4 geschoben (Figur 2c, Pfeil 14). Danach erfolgen das Zurückziehen des Beladeschiebers 8 (Figur 2d, Pfeil 15), das Absenken der Schiebetür 12 und das Anheben des Randabschnittes 13 (Figur 2 e).

Weitere Beladeteilschübe erfolgen in der vorstehend beschriebenen Weise, bis die obere Stellfläche 4 vollständig beschickt ist (Figur 2 f).

Zur Vorbereitung der Beladung der nächsten Stellfläche 4 wird die bereits gefüllte Stellfläche 4 nach oben verfahren und die zu beladende Stellfläche 4 in ihre Beladungshöhe gebracht (Figur 2 g). In dieser Zeit findet bereits das Formatieren der Behälter 5 auf dem Formatiertisch 7 statt. Figur 2h entspricht Figur 2 b. Sie zeigt die Vorbereitung des ersten Beladeteilschubs der zweiten Stellfläche 4. Der weitere Beladevorgang erfolgt in der gleichen Weise wie es zu den Figuren 2c bis 2f beschrieben wurde.

Die beschriebenen anhebbaren Randabschnitte 13 unterstützen das Ziel der Erzielung einer thermischen Entkopplung zwischen Innenraum 3 der Gefriertrocknungskammer und Außenraum 10. Figur 3 zeigt weitere Details dazu. Wie beschrieben, nehmen die Randabschnitte 13 in den Beladungspausen, d.h., zwischen den Beladungsschüben oder Teilschüben, ihre angehobene Stellung ein. Eine Möglichkeit der Betätigung der Randabschnitte 13 umfasst ein Hebelsystem 16, das von der Schiebetür 12 betätigt wird. Mit der Schließbewegung der Schiebetür 12 wird ein erster, den Transfertisch 7 durchsetzender Hebel 17 nach unten bewegt. Diese Abwärtsbewegung bewirkt eine Längsbewegung einer sich parallel zum Transfertisch 7 bis zum Randabschnitt 13 erstreckenden Hebelstange 16. Unterhalb des Randabschnittes 13 wird die Bewegung der Hebelstange 18 in eine Drehbewegung eines weiteren Hebels 19 übersetzt, der mit seinem freien Ende die Unterseite des Randabschnittes 13 berührt. Das Hebelsystem 16 ist insgesamt derart ausgebildet, dass die Abwärtsbewegung der Schiebetür 12 ein Anheben des Randabschnittes 13 bewirkt. Die umgekehrte Bewegung erfolgt, wenn die Aufwärtsbewegung der Schiebetür 12 den Hebel 17 frei gibt, durch das Eigengewicht des Randabschnittes 13.

In Figur 3 ist das Hebelsystem 16 schematisch dargestellt und unterhalb des Transfertisches 7 untergebracht. Zweckmäßig ist es jedoch, das Hebelsystem 16 zumindest zum Teil in Bohrungen oder Aussparungen im Transfertisch 7 unterzubringen, damit dieser in der Lage ist, in seiner Betriebsstellung den unterhalb des Transfertisches 7 liegenden Bereich der Beladeöffnung 2 dadurch zu verschließen, dass er der Unterkante dieser Öffnung 2 aufliegt.

Die Randabschnitte 13 sollen - unabhängig davon, ob sie anhebbar sind oder auch während der Beladepausen ihre Betriebsstellung beibehalten - nur einen minimalen Flächenkontakt mit der zu beladenden Stellfläche 4 haben. Um dieses zu erreichen, enden die freien Kanten der Randabschnitte 13 in dünne Zungen 20, die in Betriebsstellung der Randabschnitte 13 Vorsprüngen 21 (Figuren 3 und 4)aufliegen. Diese befinden sich an den dem Transfertisch 7 zugewandten Stirnseiten der Stellflächen 4. Die Vorsprünge 21 besitzen einen zylindrischen Abschnitt 22 (stellflächennah) und einen konischen Abschnitt 23. Gelangen die Randabschnitte 13, die in ihrer Ruhestellung eine leicht abwärts geneigte Stellung haben, während der Annäherung des Transfertisches 7 in die Nähe der Stellflächen 4, berühren die Zungen 20 zunächst die konischen Abschnitte 23. Auf diesen gleiten sie weiter und werden angehoben, bis der Transfertisch 7 seine Betriebsstellung erreicht hat. In dieser Stellung liegen die Zungen 20 den zylindrischen Abschnitten 22 praktisch linienförmig, also mit kleinstem Flächenkontakt, auf. Die Abmessungen der beschriebenen Elemente sind so gewählt, dass ein lückenloser und stufenfreier Übergang vom Transfertisch 7 auf die Stellflächen 4 sichergestellt ist.

Auf Randabschnitte der beschriebenen Art könnte verzichtet werden, wenn durch andere Mittel eine möglichst spaltfreie und stufenlose Abgrenzung von Transfertisch 7 und zu beladender Stellfläche 4 erzielt werden könnte. Desgleichen könnte ein mechanischer Kontakt zwischen Transfertisch 7 und zu beladender Stellfläche 4 während der Beladepausen auch dadurch erreicht werden, dass der Transfertisch 7 nur um eine geringfügige Strecke zurückgefahren wird. Bei den dargestellten Ausführungen ist dieser jedoch nicht möglich, da die gegenseitige Position von Transfertisch 7 und Förderband 6 zwischen den Beladeschüben beibehalten werden muss.

Zweckmäßig sind eine Mehrzahl nebeneinander liegender Randabschnitte 13 und Vorsprünge 20 vorhanden (Figur 4), damit geringfügige und unvermeidbare Unebenheiten der relativ breiten Stellflächen 4 ausgeglichen werden können.

Soweit nötig und möglich bestehen sämtliche Bestandteile der beschriebenen Gefriertrocknungsanlage üblicherweise aus Edelstahl. Nach einem weiteren Merkmal der Erfindung gilt dieses nicht oder zumindest nicht vollständig für den Transfertisch 7. Er ist mit Wärmeübergangssperren ausgerüstet, die aus einem schlecht Wärme leitenden Werkstoff, z.B. Kunststoff, bestehen. Es handelt sich um streifenförmige Abschnitte 25, 26, die sich parallel zur Stirnseite des Transfertisches 7 erstrecken. Der erste Abschnitt 25 befindet sich dort, wo der Transfertisch 7 in seiner Betriebsstellung der Unterkante der Beladeöffnung 2 aufliegt. Der zweite Abschnitt liegt in der Ebene der Schiebetür 12. Die Wärmesperren 25, 26 verhindern damit nicht nur einen Kältefluss vom stellflächennahen Bereich des Transfertisches 7 zum stellflächenfernen Bereich, sondern auch zur Kammerwandung 1 (Abschnitt 25) sowie zur Schiebetür 12 (Abschnitt 26).

Die vorbeschriebene Beladeeinrichtung wird auch bei der Entladung der Stellflächen 4 eingesetzt. In aller Regel ist es dabei aber nicht mehr erforderlich, für eine thermische Entkopplung des Innenraumes 4 vom Außenraum 10 zu sorgen.

## Patentansprüche

1. Verfahren zum Betrieb einer Gefriertrocknungsanlage mit einer Kammer, in der sich übereinander angeordnete Stellflächen (4) befinden, sowie mit Be- und Entladeeinrichtungen;
die Kammer besitzt eine mit Schließmitteln (11, 12) ausgerüstete Beladeöffnung (2), durch die die in der Kammer befindlichen Stellflächen (4) mit Behältern (5) beladen werden;
die Einrichtungen zur Beladung der Stellflächen (4) mit Behältern (5) ist der Beladeöffnung (2) vorgelagert und umfasst ein Förderband (6), das der Zuführung der Behälter (5) dient, einen zwischen einer Betriebsstellung und einer Ruhestellung verstellbaren Transfertisch (7), der der Überbrückung des Zwischenraums zwischen Förderband (6) und Stellfläche (4) dient, sowie einen Beladeschieber (8) zum schubweisen Transfer einer Mehrzahl von Behältern (5) vom Förderband (6) über den Transfertisch (7) auf die Stellfläche (4),
wobei der Transfertisch (7) während der Beladung der Stellflächen (4) seine Betriebsstellung im wesentlichen beibehält und dass der mechanische/thermische Kontakt des Transfertisches (7) mit den Stellflächen (4) auf die Zeitabschnitte, in denen der eigentliche Beladeschub stattfindet, beschränkt ist,
**dadurch gekennzeichnet, dass**
ein oder mehrere an der freien Stirnseite des Transfertisches (7) gelenkig befestigte Randabschnitte (13) nach einem Beladeschub angehoben und vor dem nächsten Beladeschub abgesenkt werden.

2. Verfahren nach Anspruch 1, **dadurch gekennzeichnet, dass** zumindest der oberhalb des Transfertisches (7) liegende Bereich der Beladeöffnung (2) nach einem Beladeschub geschlossen wird.

3. Verfahren nach Anspruch 2, **dadurch gekennzeichnet, dass** der obere Teil der Beladeöffnung (2) mit Hilfe einer Schiebetür (12) verschlossen wird, deren Schließbewegung das Anheben der Randabschnitte (13) bewirkt.

4. Verfahren nach Anspruch 2 oder 3, **dadurch gekennzeichnet, dass** der unterhalb des Transfertisches (7) liegende Bereich der Beladeöffnung (2) dadurch verschlossen wird, dass sich der Transfertisch (7) in der letzten Phase seiner Bewegung in seine Betriebsstellung auf die Unterkante der Beladeöffnung (2) auflegt.

5. Gefriertrocknungsanlage mit einer Kammer, in der sich übereinander angeordnete Stellflächen (4) befinden, sowie mit Be- und Entladeeinrichtungen;
die Kammer besitzt eine mit Schließmitteln (11, 12) ausgerüstete Beladeöffnung (2), durch die die in der Kammer befindlichen Stellflächen (4) mit Behältern (5) beladen werden;
die Einrichtungen zur Beladung der Stellflächen (4) mit Behältern (5) ist der Beladeöffnung (2) vorgelagert und umfasst ein Förderband (6), das der Zuführung der Behälter (5) dient, einen zwischen einer Betriebsstellung und einer Ruhestellung verstellbaren Transfertisch (7), der der Überbrückung des Zwischenraums zwischen Förderband (6) und Stellfläche (4) dient, sowie einen Beladeschieber (8) zum schubweisen Transfer einer Mehrzahl von, Behältern (5) vom Förderband (6) über den Transfertisch (7) auf die Stellfläche (4),
**dadurch gekennzeichnet, dass** die bereits vorhandenen Schließmittel (11) oder weitere
Schließmittel (12) der Beladeöffnung (2) derart ausgebildet und betätigbar sind, dass bei eingeschobenem Transfertisch (7) zumindest der oberhalb des Tisches liegende Bereich der Beladeöffnung verschließbar ist,
wobei der Transfertisch (7) im Bereich seiner Vorderkante einen oder mehrere anhebbare Randabschnitte (13) aufweist, und
wobei mit der Bewegung der Schiebetür (11) die Bewegung der Randabschnitte (13) gekoppelt ist.

6. Gefriertrocknungsanlage nach Anspruch 5, **dadurch gekennzeichnet, dass** ein Hebelsystem (16) der Kopplung der Bewegungen von Schiebetür (11) und Randabschnitten (13) dient.

7. Gefriertrocknungsanlage nach Anspruch 5 oder 6, **dadurch gekennzeichnet, dass** der Transfertisch (7) mit mindestens einer Wärmesperre (25, 26) ausgerüstet ist, die sich parallel zu seiner Stirnseite erstreckt.

8. Gefriertrocknungsanlage nach Anspruch 7, **dadurch gekennzeichnet, dass** die Wärmesperre(n) (25, 26) aus streifenförmigen Kunststoff-Abschnitten bestehen.

9. Gefriertrocknungsanlage nach Anspruch 7 oder 8, **dadurch gekennzeichnet, dass** sich eine Wärmesperre (26) in Höhe der Schiebetür (11) befindet, wenn sich der Transfertisch (7) in seiner Betriebsstellung befindet.

10. Gefriertrocknungsanlage nach Anspruch 7, 8 oder 9, **dadurch gekennzeichnet, dass** sich eine Wärmesperre (25) in Höhe der Unterkante der Beladeöffnung (2) befindet, wenn sich der Transfertisch (7) in seiner Betriebsstellung befindet.

## Claims

1. A method for operating a freeze-drying apparatus with a chamber in which superposed charging plates (4) are located, as well as loading and unloading equipment;
the chamber has a loading aperture (2) equipped with closing means (11, 12), by means of which aperture the charging plates (4) located in the chamber are loaded with containers (5);
the equipment for loading the charging areas (4) with containers (5) is positioned in front of the loading aperture (2) and comprises a conveyor belt (6) which serves to supply the containers (5), a transfer table (7) being movable between an operating position and an idle position and serving for bridging a space between the conveyor belt (6) and a charging plate (4), and a loading slider (8) for push-wise transfer of a plurality of containers (5) from the conveyor belt (6) via the transfer table (7) onto one of the charging plates (4);
wherein the transfer table (7) essentially retains an operating position during loading of the charging plates (4), and the mechanical/thermal contact of the transfer table (7) with the charging plates (4) is limited to time intervals in which the actual loading push takes place,
**characterized in that**
one or several edge sections (13) attached in an articulated fashion at a free front side of the transfer table are raised following a loading push and are lowered prior to the next loading push.

2. The method according to claim 1, **characterized in that** at least a region of the loading aperture (2) positioned above the transfer table (7) is closed following a loading push.

3. The method according to claim 2, **characterized in that** an upper portion of the loading aperture (2) is closed with a sliding door (12), wherein the closing movement of the sliding door causes the raising of the edge sections (13).

4. The method according to claim 2 or 3, **characterized in that** the region of the loading aperture (2) lying below the transfer table (7) is closed by the transfer table (7) resting on a lower edge of the loading aperture (2) during the last phase of its movement to the operating position.

5. A freeze-drying apparatus comprising a chamber in which superposed charging plates (4) are located, as well as loading and unloading equipment;
the chamber has a loading aperture (2) equipped with closing means (11, 12), by means of which aperture the charging plates (4) located in the chamber are loaded with containers (5);
the equipment for loading the charging areas (4) with containers (5) is positioned in front of the loading aperture (2) and comprises a conveyor belt (6) which serves to supply the containers (5), a transfer table (7) being movable between an operating position and an idle position and serving for bridging a space between the conveyor belt (6) and a charging plate (4), and a loading slider (8) for push-wise transfer of a plurality of containers (5) from the conveyor belt (6) via the transfer table (7) onto one of the charging plates (4);
**characterized in that**
the closing means (11) already present or further closing means (12) of the loading aperture (2) are configured and actuatable such that, with the transfer table (7) inserted, the region of the loading aperture above the table can be closed,
wherein the transfer table (7) comprises one or several liftable edge sections (13) along its front edge, and
wherein the movement of the liftable end sections (13) is coupled with the movement of the sliding door (11).

6. The freeze-drying apparatus according to claim 5, **characterized in that** a lever system (16) serves to couple the movement of the sliding door (11) and the edge sections (13).

7. The freeze-drying apparatus according to claim 5 or 6, **characterized in that** the transfer table (7) includes a least one thermal barrier (25, 26) which extends parallel to its front edge.

8. The freeze-drying apparatus according to claim 7, **characterized in that** the thermal barrier(s) (25, 26) include(s) strip-shaped plastic sections.

9. The freeze-drying apparatus according to claim 7 or 8, **characterized in that** the thermal barrier (26) is aligned with the sliding door (11) when the transfer table (7) is in its operating position.

10. The freeze-drying apparatus according to claim 7, 8 or 9, **characterized in that** the thermal barrier (25) is located in alignment with a lower edge of the loading aperture (2) when the transfer table (7) is in its operating position.

## Revendications

1. Procédé de fonctionnement d'une installation de lyophilisation comprenant une chambre dans laquelle se trouvent des emplacements (4) disposés les uns au-dessus des autres, ainsi que des dispositifs de chargement et de déchargement ;
la chambre possède une ouverture de chargement (2) équipée de moyens de fermeture (11, 12) et à travers laquelle les emplacements (4) situés dans la chambre sont chargés de récipients (5) ;
le dispositif servant à charger les emplacements (4) de récipients (5) est situé en amont de l'ouverture de chargement (2) et comprend une bande transporteuse (6) destinée à acheminer les récipients (5), une table de transfert (7) pouvant se déplacer entre une position de travail et une position de repos et destinée à couvrir l'espace libre entre la bande transporteuse (6) et l'emplacement (4), ainsi qu'un poussoir de chargement (8) destiné à transférer une pluralité de récipients (5) par poussée de la bande transporteuse (6) à l'emplacement (4) par l'intermédiaire de la table de transfert (7),
dans lequel la table de transfert (7) conserve sensiblement sa position de travail pendant le chargement des emplacements (4), le contact mécanique et thermique entre la table de transfert (7) et les emplacements (4) étant limité aux périodes pendant lesquelles s'effectue la poussée de chargement proprement dite, **caractérisé en ce qu'**un ou plusieurs segments de bordure (13) fixé(s) de façon articulée au côté frontal libre de la table de transfert est ou sont relevé(s) après une poussée de chargement et abaissé(s) avant la poussée de chargement suivante.

2. Procédé selon la revendication 1, **caractérisé en ce qu'**au moins la région de l'ouverture de chargement (2) située au-dessus de la table de transfert (7) est fermée après une poussée de chargement.

3. Procédé selon la revendication 2, **caractérisé en ce que** la partie supérieure de l'ouverture de chargement (2) est fermée au moyen d'une porte coulissante (12) dont le mouvement de fermeture détermine le relèvement des segments de bordure (13).

4. Procédé selon la revendication 2 ou 3, **caractérisé en ce que** la région de l'ouverture de chargement (2) qui se trouve au-dessous de la table de transfert (7) est fermée par le fait que la table de transfert (7), dans la dernière phase de son mouvement vers sa position de travail, s'appuie sur le bord inférieur de l'ouverture de chargement (2).

5. Installation de lyophilisation comprenant une chambre dans laquelle se trouvent des emplacements (4) disposés les uns au-dessus des autres, ainsi que des dispositifs de chargement et de déchargement ;
la chambre possède une ouverture de chargement (2) équipée de moyens de fermeture (11, 12) et à travers laquelle les emplacements (4) qui se trouvent dans la chambre sont chargés de récipients (5) ;
les dispositifs destinés à charger les emplacements (4) de récipients (5) sont placés en amont de l'ouverture de chargement (2) et comprennent une bande transporteuse (6) destinée à l'acheminement des récipients (5), une table de transfert (7) pouvant se déplacer entre une position de travail et une position de repos et destinée à couvrir la distance entre la bande transporteuse (6) et l'emplacement (4), ainsi qu'un poussoir de chargement (8) destiné à transférer une pluralité de récipients (5) par poussée de la bande transporteuse (6) à l'emplacement (4) par l'intermédiaire de la table de transfert (7),
**caractérisée en ce que** les moyens de fermeture (11) déjà existants ou d'autres moyens de fermeture (12) de l'ouverture de chargement (2) sont constitués et peuvent être actionnés de façon telle que, lorsque la table de transfert (7) est engagée, au moins la région de l'ouverture de chargement qui est située au-dessus de la table peut être fermée,
la table de transfert (7) présente dans la région de son bord avant un ou plusieurs segments de bordure (13) pouvant être relevés et
le mouvement des segments de bordure (13) est couplé au mouvement de la porte coulissante (11).

6. Installation de lyophilisation selon la revendication 5, **caractérisée en ce qu'**un système de leviers (16) sert à coupler les mouvements de la porte coulissante (11) à ceux des segments de bordure (13).

7. Installation de lyophilisation selon la revendication 5 ou 6, **caractérisée en ce que** la table de transfert (7) est équipée d'au moins une barrière thermique (25, 26) qui s'étend parallèlement à son côté frontal.

8. Installation de lyophilisation selon la revendication 7, **caractérisée en ce que** la ou les barrière(s) thermique(s) (25, 26) est ou sont constituée(s) de segments en matière plastique en forme de bande.

9. Installation de lyophilisation selon la revendication 7 ou 8, **caractérisée en ce qu'**une barrière thermique (26) se trouve à la hauteur de la porte coulissante (11) lorsque la table de transfert (7) se trouve dans sa position de travail.

10. Installation de lyophilisation selon la revendication 7, 8 ou 9, **caractérisée en ce qu'**une barrière thermique (25) se trouve à la hauteur du bord inférieur de l'ouverture de chargement (2) lorsque la table de transfert (7) se trouve dans sa position de travail.
